# EUROPÄISCHE PATENTSCHRIFT

(11) **EP 1 215 462 B1**
(45) Veröffentlichungstag und Bekanntmachung des Hinweises auf die Patenterteilung: **05.11.2008**
(21) Anmeldenummer: 01125289.7
(22) Anmeldetag: 25.10.2001
(51) Int. Cl.: F28F 9/02, F01P 11/02

(54) **Querstromkühler**
Cross flow radiator
Radiateur à courant transversal

(30) Priorität: 13.12.2000 DE 10062205
(43) Veröffentlichungstag der Anmeldung: 19.06.2002
(73) Patentinhaber: Modine Manufacturing Company, Racine, Wisconsin 53403-2552 (US)
(72) Erfinder: Kalbacher, Klaus, 72414 Rangendingen (DE)
(74) Vertreter: Wolter, Klaus-Dietrich

(56) Entgegenhaltungen:
- DE-A- 4 141 015
- US-A- 4 580 622

## Beschreibung

Die Erfindung betrifft einen Querstromkühler für Kraftfahrzeuge, bestehend aus horizontal angeordneten Rohren mit dazwischen befindlichen Rippen, wobei die Rohre an beiden Enden in Sammelkästen münden; an einem der Längs - und Querwände aufweisenden Sammelkästen ist parallel dazu ein ebenfalls Längs - und Querwände aufweisendes Ausdehnungsgefäß angeordnet, wobei eine an einer Längswand ausgeformte Entgasungsleitung vorgesehen ist, die mit dem Ausdehnungsgefäß und dem Sammelkasten in Strömungsverbindung ist, um Gaseinschlüsse in der Kühlflüssigkeit von dem Sammelkasten in das Ausdehnungsgefäß zu führen.

Der beschriebene Querstromkühler ist aus der DE 33 41 390 A1 bekannt. Bei dem bekannten Querstromkühler bestehen das Ausdehnungsgefäß und der Sammelkasten aus einem einzigen mittels Spritzgußtechnik hergestellten Teil aus Kunststoff. Zwischen dem Ausdehnungsgefäß und dem Sammelkasten befindet sich eine ausgeformte Verbindungsleitung, die die Entgasungsleitung mit dem Ausdehnungsgefäß verbindet. Das Ausdehnungsgefäß und der Sammelkasten besitzen einen geringen Abstand zueinander, der möglicherweise aufgrund des speziellen Herstellungsverfahrens erforderlich ist, so daß diese Bauweise nicht als besonders kompakt angesehen werden kann. Ähnliche Nachteile besitzt auch der Querstromkühler, der aus der DE 34 46 007 C2 bekannt ist und im übrigen ebenfalls dem Oberbegriff entspricht. Ferner ist bei bestimmten Ausführungen, in Abhängigkeit vom gesamten Kühlsystem des Kraftfahrzeuges, noch eine zweite Leitung erforderlich, um einen Druckimpuls zum Ventildeckel am Ausdehnungsgefäß zu geben, wodurch die Effizienz des Kühlsystems positiv beeinflußt wird. Wie bei dem bekannten Querstromkühler diese zweite Leitung angeordnet werden kann, wurde dort nicht erwähnt. Gewöhnlich werden aus Metall bestehende Leitungen nachträglich eingesetzt, die beispielsweise an angespritzten Haltern befestigt werden können. Ein solcher Vorschlag kann der DE 41 06 297 C2 entnommen werden, der im übrigen ebenfalls einen Sammelkasten und ein Ausdehnungsgefäß beschreibt, die aus einem einzigen Stück hergestellt sind. Aus Metall bestehende Leitungen erfordern entsprechenden Aufwand bei der Entsorgung, weil die Trennung und Sortierung der Materialien erforderlich ist. Die Montage kann ebenfalls als relativ aufwendig angesehen werden, weil die Leitungen zusätzliche Einzelteile darstellen, die bereitgestellt und natürlich montiert werden müssen.

Die Aufgabe der Erfindung besteht darin, bei dem Querstromkühler eine äußerst kompakte Gestaltung seines Sammelkastens mit dem Ausdehnungsgefäß zu erzielen oder zu bewahren und dabei die Zahl der Einzelteile zu reduzieren.

Die erfindungsgemäße Lösung sieht vor, daß der Sammelkasten und das Ausdehnungsgefäß aus zwei in Richtung ihrer Längsachsen angeordneten und fügetechnisch verbundenen Teilen gebildet ist, die mittels einer gemeinsamen Wand voneinander getrennt sind, wobei die Entgasungsleitung in der Fügenaht angeordnet ist.

Eine unabhängige, nebengeordnete Lösung sieht erfindungsgemäß vor, daß der Sammelkasten und das Ausdehnungsgefäß aus zwei in Richtung ihrer Längsachsen angeordneten und fügetechnisch verbundenen Teilen gebildet ist, die mittels einer gemeinsamen Wand voneinander getrennt sind, wobei die Entgasungsleitung und mindestens eine zusätzliche Leitung in der Fügenaht angeordnet sind, wobei auch die zusätzliche Leitung mit dem Sammelkasten und dem Ausdehnungsgefäß in Verbindung steht.

Dadurch wird sichergestellt, daß separate, z. B. nachträglich einzusetzende Leitungen entfallen können. Die unmittelbare fügetechnische Verbindung, vorzugsweise eine Schweiß - oder Klebeverbindung, zwischen dem Sammelkasten und dem Ausdehnungsgefäß gewährleistet eine sehr kompakte Gestalt, weil kein raumbeanspruchender, ungenutzter Abstand zwischen dem Sammelkasten und dem Ausdehnungsgefäß vorhanden ist. Da die Leitungen in der Fügenaht zwischen dem Sammelkasten und dem Ausdehnungsgefäß ausgebildet sind - also ein Teil der Fügenaht sind - können sie bei der Herstellung der Sammelkästen und der Ausgleichsbehälter gleich derart mit ausgebildet werden, daß sie sich beim Zusammenfügen derselben ergeben. Somit sind für den Fall, daß sowohl die Sammelkästen als auch das Ausdehnungsgefäß aus Kunststoff bestehen, keine Leitungen aus Metall erforderlich, wodurch die Entsorgung verbessert wird. Dieses erfindungsgemäße Merkmal schafft ferner auch die Voraussetzung dafür, daß der Sammelkasten und das Ausdehnungsgefäß mittels Spritzgußtechnik einfach herstellbar, insbesondere aus dem Werkzeug entformbar sind.

Das Ausdehnungsgefäß und die Sammelkästen sind vorzugsweise aus Kunststoff oder auch aus Aluminium geformt und mittels an sich bekannter Fügeverfahren in der Fügenaht verbunden. Vorzugsweise sind sie miteinander verschweißt oder verklebt.

Weitere ausgestaltende Merkmale sind in den abhängigen Patentansprüchen 3 bis 9 enthalten. Ferner ergeben sich weitere Merkmale und Wirkungen aus der nachfolgenden Beschreibung von Ausführungsbeispielen anhand der beigefügten Zeichnungen.

Die Figuren zeigen:
- Fig. 1: schematische Gesamtansicht des Querstromkühlers;
- Fig. 2: schematischer Querschnitt durch den Sammelkasten und das Ausdehnungsgefäß der Fig. 1;
- Fig. 3: perspektivische Skizze einer anderen Ausführung;
- Fig. 4: perspektivischer Ausschnitt in CAD-Darstellung einer weiteren Ausführung;
- Fig. 5: und Fig. 6 CAD-Darstellung einer nächsten Ausführung;

Der Querstromkühler besteht in an sich bekannter und deshalb nicht im Detail zu beschreibender Weise aus horizontalen Rohren **20,** die Flachrohre sind, und aus dazwischen angeordneten Rippen **21.** Die Rohre **20** verbinden die beiden Sammelkästen **1** und **2,** so daß durch sie hindurch die Kühlflüssigkeit des Kraftfahrzeuges strömen kann, um mittels Kühlluft, die senkrecht zur Bildebene der Fig. 1 durch die Rippen **21** strömt, gekühlt zu werden. Die Rohre **20** münden in Rohrböden **23,** und zwar in nicht gezeigten, dort vorhandenen Öffnungen, in denen sie beispielsweise mittels Löten dicht verbunden sind. Die Sammelkästen **1; 2** sind mit ihrer Umrandung **32** am Rand der Rohrböden **23** mechanisch verbunden, wobei dazwischen eine Dichtung angeordnet ist. (nicht gezeigt)

Sind die Sammelkästen **1; 2** und das Ausdehnungsgefäß **3** als Druckgußerzeugnisse aus Aluminium geformt, kann selbstverständlich von der beschriebenen mechanischen Verbindung zwischen dem Rohrboden **23** und dem Sammelkasten **1** zu einer Lötverbindung übergegangen werden.

Die Kühlflüssigkeit strömt am Sammelkasten **1** über den Einlaßstutzen **25** aus dem nicht gezeigten Kühlkreislauf in den Kühler hinein und am Auslaßstutzen **24** des Sammelkastens **2** wieder zurück in den Kreislauf. Mit dem Sammelkasten **1** ist ein Ausdehnungsgefäß **3** verbunden, und zwar an der Fügenaht **7,** die im Ausführungsbeispiel in einer Ebene **13** verläuft, mittels Schweißen zusammengefügt. Die Sammelkästen **1; 2** und das Ausdehnungsgefäß **3** bestehen hier aus Kunststoff. Sie sind so geformt, daß ihre Herstellung problemlos mittels der Spritzgußtechnik möglich ist. Als ein geeignetes Verfahren der Fügetechnik kommt auch eine Klebeverbindung in Betracht, insbesondere wenn, wie in diesen Ausführungsbeispielen dargestellt, die Sammelkästen **1; 2** und das Ausdehnungsgefäß **3** aus Kunststoff sind. Natürlich sind auch lösbare Verbindungen, die Dichtungen aufweisen, nicht völlig ausgeschlossen. In der Ebene **13** der Fügenaht **7** befindet sich die Entgasungsleitung **8** und eine zusätzliche Leitung **4.** Beide Leitungen **4; 8** verbinden den Sammelkasten **1** strömungstechnisch mit dem Ausdehnungsgefäß **3,** die ansonsten mittels der gemeinsamen Wand **6** voneinander getrennt sind. Und zwar ist die Entgasungsleitung **8** deutlich unterhalb des Niveaus (**Pfeil**) der Kühlflüssigkeit im Ausdehnungsgefäß **3** mittels einer Bohrung **35** mit dem Sammelkasten **1** verbunden, während die zusätzliche Leitung **4** eine Verbindungsbohrung **36,** oben, zum Ventildeckelanschluß **27** aufweist. (Fig. 3) Da die Fig. 1 lediglich eine relativ abstrakte Darstellung ist, muß bezüglich des erwähnten wesentlichen Merkmals der Anordnung der Leitungen **4; 8** in der Fügenaht **7** auf die Fig. 2 verwiesen werden. Die Leitungen **4** und **8** haben einen rechteckigen Querschnitt, wie die Fig. 2 zeigt. In der Ebene **13** der Fügenaht **7** befindet sich ein Teil dieser in unmittelbarer Nachbarschaft angeordneten Leitungen **4** und **8,** und zwar der Abschluß oder die Deckwand **31** der Leitungen **4** und **8,** während der andere Teil der Leitungen als U - förmige Rinne **30** an einer Längswand angeordnet ist, die in Fig. 2 gleichzeitig die gemeinsame Wand **6** ist.

Die Fig. 3 zeigt eine andere Ausführungsform in einer detaillierteren Art als in den Fig. 1 und 2. Die Entgasungsleitung **8** ist dort zum Teil in der verlängerten Längswand **11** des Sammelkastens **1** ausgebildet. Der andere Teil des Entgasungsleitung **8** befindet sich in der Längswand **15** des Ausdehnungsgefäßes **3.** Beide Teile haben einen U-förmigen Querschnitt, so daß sie nach der Verbindung durch Schweißen einen etwa rechteckigen Querschnitt erhalten, wobei es auf den rechteckigen Querschnitt nicht besonders ankommt, denn beide Teile könnten beispielsweise auch halbrund sein, so daß sich ein etwa runder Querschnitt der Leitungen **4**; **8** ergibt. Die Entgasungsleitung **8** ist am unteren Ende mittels einer Bohrung **35** mit dem Sammelkasten **1** strömungstechnisch verbunden. Am oberen Ende mündet die Entgasungsleitung **8** mit einer Bohrung **28** in den Sammelkasten **1.** Die zusätzliche Leitung **4** ist, im Unterschied zur zuvor beschriebenen Ausführung, an der anderen, gegenüberliegenden verlängerten Längswand **10** des Sammelkastens **1** und auch in der entsprechenden Längswand **9** des Ausdehnungsgefäßes **3** angeordnet worden. Die strömungstechnische Verbindung zum Sammelkasten **1** ist hier mittels der Bohrung **26** am unteren Ende der Leitung **4** und oben über **36** zum Sockel **27** des Ventildeckels vorgesehen. Der hier nicht dargestellte Ventildeckel ist in bekannter Weise mit einer Sicherheitsfunktion ausgestattet, um den Auswurf der Kühlflüssigkeit zu verhindern. Dazu hat die zusätzliche Leitung **4** des Ausführungsbeispiels folgende Funktion: Im Fahrbetrieb wird mittels der zusätzlichen Leitung **4** die Zuhaltekraft des Ventildeckels, bzw. der Druck im Ausdehnungsgefäß 3 etwas reduziert, um das Kühlsystem zu entlasten. Beim Abstellen des Motors findet eine Nachheizung der Kühlflüssigkeit statt, weil keine Kühlluft mehr durch den Kühler strömt und die gespeicherte Wärme nicht abgeführt wird. In dieser Situation sorgt die zusätzliche Leitung **4** dafür, daß die Zuhaltekraft wieder auf den ursprünglichen Wert ansteigt, wobei der Ventildeckel seine Dichtfunktion erfüllt. Beide Leitungen **4, 8** sind, sofern die Längswände **10** und **11** parallel zueinander verlaufen, ebenfalls parallel zueinander angeordnet. In anderen nicht gezeigten Ausführungen kann selbstverständlich von der Parallelität auch abgewichen werden, sofern die Funktion der Leitungen **4, 8** erfüllt wird. Ein weiterer zur erwähnender Unterschied dieser Ausführung besteht darin, daß sich das Ausdehnungsgefäß **3** mit seiner Längsachse **5** nur über einen Teil der Länge des Sammelkastens **1** erstreckt. Hierbei handelt es sich jedoch um eine in das Belieben des Fachmanns gestellte Maßnahme, die er in Abhängigkeit von dem geforderten Rauminhalt des Ausdehnungsgefäßes **3** oder von vorhandenen Einbaurestriktionen des Querstromkühlers in das Kraftfahrzeug treffen kann.

Die Fig. 4 ist eine aufgeschnittene Darstellung einer Ausführungsart, in der lediglich die zusätzliche Leitung **4** vorhanden ist, die zwischen der Längswand **9** des Ausdehnungsgefäßes **3** und der verlängerten Längswand **10** des Sammelkastens **1** ausgebildet ist. In der überall mit **7** bezeichneten Fügenaht erfolgt die Verbindung mittels Schweißen. Es gibt Ausführungen für andere Kühlsysteme, die keine zusätzliche Leitung **4** benötigen. Es versteht sich deshalb vollkommen, daß, wenn lediglich eine Leitung vorhanden ist, es sich dabei um die Entgasungsleitung **8** handelt, die bei allen Ausführungen erforderlich ist.

Die Fig. 5 zeigt das Ausdehnungsgefäß **3** einer weiteren Ausführungsart, bei der beide Leitungen **4** und **8** parallel zueinander an einer Längswand **15** des Ausdehnungsgefäßes **3** angeordnet sind. Mit **7** wurde die gesamte Fügenaht bezeichnet in deren Ebene **13** die Schweißverbindung vorgenommen wird.

Die Fig. 6 stellt die Verbindung zwischen Ausdehnungsgefäß **3** und Sammelkasten **1** bei dieser Ausführungsart im Querschnitt dar. Wie daraus zu sehen ist, sind Teile beider Leitungen **4 ; 8** lediglich an der Längswand **10** des Sammelkastens **1** ausgebildet, so daß sie vollständige Leitungen **4; 8** beim Zusammenfügen und Schweißen des Ausdehnungsgefäßes **3** mit dem Sammelkasten **1** ergeben. Die verlängerten Längs - und Querwände des Sammelkastens **1** und die Längs - und Querwände des Ausdehnungsgefäßes **3** wurden mit einem umlaufenden Randflansch **33** ausgestattet. Damit läßt sich die Schweißverbindung vereinfachen. Der Ausgleichsbehälter **3** besitzt außerdem einen Rücklaufstutzen **34,** der auch dazu dient, den Kühler und das System zu entlüften.

## Patentansprüche

1. Querstromkühler für Kraftfahrzeuge, bestehend aus horizontal angeordneten Rohren (20) mit dazwischen befindlichen Rippen (21), wobei die Rohre (20) an beiden Enden in Sammelkästen (1; 2) münden; an einem der Längs - und Querwände aufweisenden Sammelkästen (1) ist parallel dazu ein ebenfalls Längs
- und Querwände aufweisendes Ausdehnungsgefäß (3) angeordnet, wobei eine an einer Längswand ausgeformte Entgasungsleitung (8) vorgesehen ist, die mit dem Ausdehnungsgefäß (3) und dem Sammelkasten (1) in Strömungsverbindung ist, um Gaseinschlüsse in der Kühlflüssigkeit aus dem Sammelkasten (1) in das Ausdehnungsgefäß (3) zu führen,
**dadurch gekennzeichnet, daß**
der Sammelkasten (1) und das Ausdehnungsgefäß (3) aus zwei in Richtung ihrer Längsachsen (5) angeordneten und fügetechnisch verbundenen Teilen gebildet ist, die mittels einer gemeinsamen Wand (6) voneinander getrennt sind, wobei die Entgasungsleitung (8) in der Fügenaht (7) angeordnet ist.

2. Querstromkühler nach Anspruch 1, **dadurch gekennzeichnet, daß** mindestens eine zusätzliche Leitung (4) in der Fügenaht (7) angeordnet ist, wobei auch die zusätzliche Leitung (4) mit dem Sammelkasten (1) und dem Ausdehnungsgefäß (3) in Verbindung steht.

3. Querstromkühler nach Anspruch 1 oder 2, **dadurch gekennzeichnet, daß** die Entgasungsleitung (8) und / oder die zusätzliche Leitung (4) an der Längswand (9) des Ausdehnungsgefäßes (3) und an der korrespondierenden Längswand (10) des Sammelkastens (1) ausgebildet ist / sind.

4. Querstromkühler nach Anspruch 2, **dadurch gekennzeichnet, daß** die Entgasungsleitung (8) an der einen Längswand (15) des Ausdehnungsgefäßes (3) und an der korrespondierenden Längswand (11) des Sammelkastens (1) ausgebildet ist und die zusätzliche Leitung (4) an der anderen, gegenüberliegenden Längswand (10) des Sammelkastens (1) und des Ausdehnungsgefäßes (3) vorgesehen ist.

5. Querstromkühler nach Anspruch 1 oder 2, **dadurch gekennzeichnet, daß** die Entgasungsleitung (8) und / oder die zusätzliche Leitung (4) teilweise an der gemeinsamen Wand (6) angeordnet sind, die eine Längswand ist.

6. Querstromkühler nach Anspruch 2, **dadurch gekennzeichnet, daß** die Entgasungsleitung (4) und die zusätzliche Leitung (8) vorzugsweise im wesentlichen parallel zueinander angeordnet sind.

7. Querstromkühler nach einem der vorstehenden Ansprüche, **dadurch gekennzeichnet, daß** die Leitungen (4; 8) vorzugsweise quadratischen, rechteckigen oder runden Querschnitt aufweisen und die Fügenaht (7) entweder quer durch diesen Querschnitt angeordnet ist, wobei in beiden korrespondierenden Längswänden (9; 10) jeweils eine Rinne (30) vorgesehen ist, oder daß die Fügenaht (7) so angeordnet ist, daß in einer Längswand (9; 6) eine Rinne (30) vorgesehen ist, die von einer in der korrespondierenden Längswand (10) angeordneten Deckwand (31) abgeschlossen ist.

8. Querstromkühler nach einem der vorstehenden Ansprüche, **dadurch gekennzeichnet, daß** das Ausdehnungsgefäß (3) und die Sammelkästen (1) vorzugsweise aus Kunststoff oder aus Aluminium geformt und mittels an sich bekannter Fügeverfahren in der Fügenaht (7) verbunden, vorzugsweise miteinander verschweißt oder verklebt sind.

9. Querstromkühler nach einem der vorstehenden Ansprüche, **dadurch gekennzeichnet, daß** der Sammelkasten (1) mit den, einen Teil der Leitungen (4; 8) aufweisenden Längswänden (10; 11) und mit Querwänden (12) versehen ist, die sich bis über das Niveau der gemeinsamen Wand (6) erstrecken und in einer die Fügenaht (7) bildenden Ebene (13) enden, in der sie mit den korrespondierenden, den anderen Teil der Leitungen (4; 8) aufweisenden Längswänden (9; 15) und den Querwänden (14) des Ausdehnungsgefäßes (3), einschließlich der Leitungen (4; 8), verschweißt sind.

## Claims

1. Cross flow radiator for motor vehicles, composed of horizontally arranged tubes (20) with interposed fins (21), wherein the tubes (20) open out at both ends in collecting tanks (1; 2); wherein, on one of the collecting tanks (1), which has longitudinal and transverse walls, an expansion vessel (3) which likewise has longitudinal and transverse walls is arranged parallel to said collecting tank (1), wherein a degassing line (8) is provided which is formed on a longitudinal wall and which is flow-connected to the expansion vessel (3) and to the collecting tank (1) in order to conduct gas inclusions in the cooling liquid out of the collecting tank (1) and into the expansion vessel (3),
**characterized in that**
the collecting tank (1) and the expansion vessel (3) are formed from two parts which are arranged in the direction of their longitudinal axes (5) and which are connected by joining techniques and which are separated from one another by means of a common wall (6), with the degassing line (8) being arranged in the joint seam (7).

2. Cross flow radiator according to Claim 1, **characterized in that** at least one additional line (4) is arranged in the joint seam (7), with the additional line (4) also being connected to the collecting tank (1) and to the expansion vessel (3).

3. Cross flow radiator according to Claim 1 or 2, **characterized in that** the degassing line (8) and/or the additional line (4) are/is formed on the longitudinal wall (9) of the expansion vessel (3) and on the corresponding longitudinal wall (10) of the collecting tank (1).

4. Cross flow radiator according to Claim 2, **characterized in that** the degassing line (8) is formed on the one longitudinal wall (15) of the expansion vessel (3) and on the corresponding longitudinal wall (11) of the collecting tank (1), and the additional line (4) is provided on the other, opposite longitudinal wall (10) of the collecting tank (1) and of the expansion vessel (3).

5. Cross flow radiator according to Claim 1 or 2, **characterized in that** the degassing line (8) and/or the additional line (4) are arranged partially on the common wall (6), which is a longitudinal wall.

6. Cross flow radiator according to Claim 2, **characterized in that** the degassing line (8) and the additional line (4) are preferably arranged substantially parallel to one another.

7. Cross flow radiator according to one of the preceding claims, **characterized in that** the lines (4; 8) have a preferably square, rectangular or round cross section and the joint seam (7) is arranged either transversely through said cross section, with in each case one channel (30) being provided in the two corresponding longitudinal walls (9; 10), or **in that** the joint seam (7) is arranged such that a channel (30) is provided in one longitudinal wall (9; 6), which channel (30) is closed off by a cover wall (31) which is arranged in the corresponding longitudinal wall (10).

8. Cross flow radiator according to one of the preceding claims, **characterized in that** the expansion vessel (3) and the collecting tanks (1) are preferably formed from plastic or from aluminium and are connected to one another by means of known joining processes, preferably are welded or adhesively bonded to one another, at the joint seam (7).

9. Cross flow radiator according to one of the preceding claims, **characterized in that** the collecting tank (1) is provided with the longitudinal walls (10; 11), which have a part of the lines (4; 8), and with transverse walls (12), which longitudinal walls (10; 11) and transverse walls (12) extend beyond the level of the common wall (6) and end in a plane (13) which forms the joint seam (7) and in which said longitudinal walls (10; 11) and transverse walls (12) are welded to the corresponding longitudinal walls (9; 15), which have the other part of the lines (4; 8), and to the transverse walls (14) of the expansion vessel (3), so as to enclose the lines (4; 8).

## Revendications

1. Radiateur à courant transversal pour véhicules automobiles, constitué de tubes (20) disposés horizontalement, avec des ailettes (21) situées entre eux, les tubes (20) débouchant aux deux extrémités dans des caisses collectrices (1 ; 2) ; et sur l'une des caisses collectrices (1) présentant des parois longitudinales et transversales étant disposé, parallèlement à celles-ci, un récipient d'expansion (3) présentant également des parois longitudinales et transversales, une conduite de dégazage (8) formée sur une paroi longitudinale étant prévue, laquelle est en liaison d'écoulement avec le récipient d'expansion (3) et la caisse collectrice (1), afin de guider les inclusions de gaz dans le liquide de refroidissement hors de la caisse collectrice (10) dans le récipient d'expansion (3),
**caractérisé en ce que**
la caisse collectrice (1) et le récipient d'expansion (3) sont formés de deux parties connectées par une technique d'assemblage et disposées dans la direction de leurs axes longitudinaux (5), qui sont séparées l'une de l'autre par une paroi commune (6), la conduite de dégazage (8) étant disposée dans le joint d'assemblage (7).

2. Radiateur à courant transversal selon la revendication 1, **caractérisé en ce qu'**au moins une conduite supplémentaire (4) est disposée dans le joint d'assemblage (7), et la conduite supplémentaire (4) est également en liaison avec la caisse collectrice (1) et le récipient d'expansion (3).

3. Radiateur à courant transversal selon la revendication 1 ou 2, **caractérisé en ce que** la conduite de dégazage (8) et/ou la conduite supplémentaire (4) est ou sont réalisées sur la paroi longitudinale (9) du récipient d'expansion (3) et sur la paroi longitudinale correspondante (10) de la caisse collectrice (1).

4. Radiateur à courant transversal selon la revendication 2, **caractérisé en ce que** la conduite de dégazage (8) est réalisée sur l'une des parois longitudinales (15) du récipient d'expansion (3) et sur la paroi longitudinale correspondante (11) de la caisse collectrice (1), et la conduite supplémentaire (4) est prévue sur l'autre paroi longitudinale (10) opposée de la caisse collectrice (1) et du récipient d'expansion (3).

5. Radiateur à courant transversal selon la revendication 1 ou 2, **caractérisé en ce que** la conduite de dégazage (8) et/ou la conduite supplémentaire (4) sont disposées en partie sur la paroi commune (6) qui est une paroi longitudinale.

6. Radiateur à courant transversal selon la revendication 2, **caractérisé en ce que** la conduite de dégazage (8) et la conduite supplémentaire (4) sont de préférence disposées essentiellement parallèlement l'une à l'autre.

7. Radiateur à courant transversal selon l'une quelconque des revendications précédentes, **caractérisé en ce que** les conduites (4 ; 8) présentent de préférence une section transversale carrée, rectangulaire ou ronde, et soit le joint d'assemblage (7) est disposé transversalement à travers cette section transversale, et à chaque fois une gorge (30) étant prévue dans les deux parois longitudinales correspondantes (9 ; 10), soit le joint d'assemblage (7) est disposé de telle sorte qu'une gorge (30) soit prévue dans une paroi longitudinale (9 ; 6), qui est fermée par une paroi de recouvrement (31) disposée dans la paroi longitudinale correspondante (10).

8. Radiateur à courant transversal selon l'une quelconque des revendications précédentes, **caractérisé en ce que** le récipient d'expansion (3) et les caisses collectrices (1) sont de préférence moulés en plastique ou en aluminium, et sont connectés au moyen de procédés d'assemblage connus en soi dans le joint d'assemblage (7), de préférence par soudage ou collage.

9. Radiateur à courant transversal selon l'une quelconque des revendications précédentes, **caractérisé en ce que** la caisse collectrice (1) est pourvue des parois longitudinales (10 ; 11) présentant une partie des conduites (4 ; 8) et des parois transversales (12), qui s'étendent jusqu'au-delà du niveau de la paroi commune (6) et qui se terminent dans un plan (13) formant le joint d'assemblage (7), dans lequel elles sont soudées avec les parois longitudinales correspondantes (9 ; 15) présentant l'autre partie des conduites (4 ; 8), et les parois transversales (14) du récipient d'expansion (3), y compris les conduites (4 ; 8).
